# EUROPÄISCHE PATENTSCHRIFT

(11) **EP 1 371 420 B1**
(45) Veröffentlichungstag und Bekanntmachung des Hinweises auf die Patenterteilung: **08.09.2004**
(21) Anmeldenummer: 02013007.6
(22) Anmeldetag: 12.06.2002
(51) Int. Cl.: B02C 18/22, B26D 7/06

(54) **Zerkleinerungsmaschine zum Verkleinern von Material**
Comminuting apparatus for reducing a material
Machine de broyage pour réduire des matérieux

(43) Veröffentlichungstag der Anmeldung: 17.12.2003
(73) Patentinhaber: Lindner-Recyclingtech GmbH, 9800 Spittal/Drau (AT)
(72) Erfinder: Lindner, Manfred, 9800 Spittal/Drau (AT)
(74) Vertreter: Körber, Wolfhart, Dr.

(56) Entgegenhaltungen:
- DE-B- 1 298 867
- DE-C- 86 800
- DE-C- 19 718 614
- DE-U- 9 305 837
- DE-U- 29 915 606
- US-A- 4 385 732
- US-A- 5 248 100

## Beschreibung

Die vorliegenden Erfindung betrifft eine Zerkleinerungsmaschine zum Zerkleinern von Material, die wenigstens einen zylindrischen oder prismatischen Rotor, der an seiner Mantelfläche Schneidmesser trägt, eine Beschickungsöffnung zum Zuführen von zu zerkleinerndem Material, eine Austragsöffnung zum Austragen des von den Schneidmessern zerkleinerten Materials, sowie eine Anpreßeinrichtung mit einem eine Anpressfläche aufweisenden Nachdrücker zum Anpressen des zu zerkleinernden Materials an den Rotor aufweist.

Bei bekannten Zerkleinerungsmaschinen dieser Art erfolgt die Zufuhr des zu zerkleinernden Materials über die Beschickungsöffnung üblicherweise mittels einer Anpresseinrichtung, die einen linear in Richtung des Rotors vor und zurück bewegbaren Stempel aufweist. Bei dem zu zerkleinernden Material kann es sich beispielsweise um Restholz oder gepreßte Kunststoffabfälle handeln.

So ist aus der DE 26 50 690 C2 eine Maschine zum Zerkleinern von Gefrierfleischblöcken bekannt, bei der die Gefrierfleischblöcke durch eine Zylinderanordnung horizontal vorgeschoben und gegen einen rotierenden zylindrischen Rotor gedrückt werden, der an seiner Mantelfläche in Umfangrichtung gegeneinander versetzte Schneidmesser trägt. Dabei erfolgt die geradlinige Bewegung der Zylinderanordnung nicht genau radial zum Rotor, sondern leicht gegen eine Drehachse des Rotors versetzt, so dass die Schneidekanten der auf dem Rotor angeordneten Schneidmesser nicht senkrecht auf die Gefrierfleischblöcke auftreffen und somit starke Schläge auf die Schneidmesser vermieden werden können.

Aus der gattungsbildenden Patentschrift DE 40 26 795 C2 ist eine Restholzzerkleinerungsmaschine mit wenigstens einem langsam laufenden, zylindrischen oder prismatischen Rotor bekannt, der an seiner Mantelfläche in Umfangsrichtung und Axialrichtung gegeneinander versetzt Schneidmesser trägt. Weiter ist eine Anpresseinrichtung und ein Gegenschneidmesser für das zu zerkleinernde Restholz vorgesehen. Auch hier erfolgt die geradlinige Bewegung eines die Anpresseinrichtung bildenden Pressstempels nicht genau radial zum Rotor, sondern leicht gegen eine Drehachse des Rotors versetzt.

Eine änliche Zerkleinerungsmaschine ist aus dem DE 93 05 837 U bekannt.

Bei den bekannten Vorrichtungen ist es nachteilig, dass die Anpresseinrichtung in Reihe mit der Beschickungsöffnung angeordnet sein muss, wodurch die bekannten Zerkleinerungsvorrichtungen sehr ausladend werden. Ist hingegen keine Anpresseinrichtung vorgesehen, besteht die Gefahr, dass Teile des zu zerkleinernden Materials durch die Beschickungsöffnung aus der Maschine herausgeschleudert werden.

Weiter ist bei den bekannten Zerkleinerungsmaschinen der Rotor auf Grund der Anpresseinrichtung im allgemeinen nur sehr schlecht zugänglich, so dass die auf dem Rotor befestigten Schneidmesser nur mit erheblichem Aufwand ausgetauscht werden können.

Ausgehend hiervon ist es Aufgabe der vorliegenden Erfindung, eine Zerkleinerungsmaschine zum Zerkleinern von Material mit einer Anpresseinrichtung zum Anpressen des zu zerkleinernden Materials an einen mit Schneidmessern bestückten Rotor zur Verfügung zu stellen, die eine kompakte Bauform aufweist.

Die Aufgabe wird mit den Merkmalen des unabhängigen Anspruches 1 der Erfindung gelöst. Die Ausführungsbeispiele werden in ihren Unteransprüchen weitergebildet.

Die Aufgabe wird von einer Zerkleinerungsmaschine zum Zerkleinern von Material, gelöst, die wenigstens einen zylindrischen oder prismatischen Rotor, der an seiner Mantelfläche Schneidmesser trägt, eine Beschickungsöffnung zum Zuführen von zu zerkleinerndem Material, eine Austragsöffnung zum Austragen des von den Schneidmessern zerkleinerten Materials, sowie eine Anpresseinrichtung mit einem eine Anpressfläche aufweisenden Nachdrücker zum Anpressen des zu zerkleinernden Materials an den Rotor, aufweist. Erfindungsgemäß ist der Nachdrücker als Schwenkelement ausgebildet, und wird die Beschickungsöffnung an einer Seite von dem Nachdrücker begrenzt. Weiter ist der Nachdrücker betätigbar, um eine Schwenkbewegung des Nachdrückers in Richtung der Beschickungsöffnung und der Anpressfläche hin zum Rotor durchzuführen.

Da der Nachdrücker der Anpresseinrichtung erfindungsgemäß als Schwenkelement ausgebildet, und somit die Anpresseinrichtung nicht in Reihe mit der Beschickungsöffnung angeordnet ist, sondern diese an einer Seite begrenzt, und der Nachdrücker weiter betätigbar ist, um eine Schwenkbewegung des Nachdrückers in Richtung der Beschickungsöffnung und der Anpressfläche hin zum Rotor zu ermöglichen, weist die erfindungsgemäße Zerkleinerungsmaschine eine sehr kompakte Bauform auf.

Im Folgenden wird eine besonders bevorzugte Ausführungsform der vorliegenden Erfindung anhand von Figuren näher erläutert. In diesen Figuren sind gleiche Elemente mit gleichen Bezugszeichen versehen. Dabei zeigt
- Figur 1: schematisch eine Querschnittsansicht durch eine erfindungsgemäße Zerkleinerungsmaschine im Betriebszustand; und
- Figur 2: schematisch eine Querschnittsansicht durch die Zerkleinerungsmaschine aus Figur 1 im Wartungszustand.

Die in Figur 1 dargestellte besonders bevorzugte Ausführungsform der erfindungsgemäßen Zerkleinerungsmaschine zum zerkleinern von Material weist einen prismatischen Rotor 1 auf, der Schneidmesser 2 trägt. Selbstverständlich kann der Rotor 1 alternativ jedoch auch zylindrisch ausgebildet sein. Als Schneidmesser 2 finden hier rechteckige Streifenmesser Verwendung, die mittels eines Werkzeugträgers lösbar an dem Rotor 1 befestigt sind. Der Rotor 1 ist um eine Drehachse drehbar im Gehäuse 14 der Zerkleinerungsmaschine gelagert.

Weiter weißt die erfindungsgemäße Zerkleinerungsmaschine eine von einem Nachdrücker 6 und einer Ausschwenkwand 10 begrenzte Beschickungsöffnung 3 zum Zuführen von zu zerkleinerndem Material auf.

Der Nachdrücker 6 ist Teil einer an der Zerkleinerungsmaschine vorgesehenen Anpresseinrichtung zum Anpressen von zu zerkleinerndem Material an den Rotor 1, und weist eine Anpressfläche 5 auf.

Unterhalb des Rotors 1 ist eine Austragsöffnung 4 zum Austragen des von den Schneidmessern 2 zerkleinerten Materials vorgesehen, in die eine Siebeinheit 11 zum Sieben des zerkleinerten Materials eingebracht ist.

Das durch die Austragsöffnung 4 ausgetragene zerkleinerte Material wird von einer Austragsvorrichtung 16, die in Figur 1 mittels eines Transportbandes realisiert ist, abgeführt. Dabei ist die Austragsvorrichtung 16 unterhalb der Austragsöffnung 4 vorgesehen. Dies wird durch Säulen 15 ermöglicht, die das Gehäuse 14 der Zerkleinerungsmaschine tragen.

Erfindungsgemäß ist der Nachdrücker 6 der Zerkleinerungsmaschine als Schwenkelement ausgebildet, um eine Schwenkbewegung des Nachdrückers 6 in Richtung der Beschickungsöffnung 3 und damit eine Schwenkbewegung der Anpressfläche 5 hin zum Rotor 1 zu ermöglichen. Hierfür erfolgt die Anordnung des Nachdrückers 6 - wie vorstehend beschrieben - an der Beschickungsöffnung 3.

Dabei ist der Nachdrücker 6 über eine an der Beschickungsöffnung 3 angeordnete erste Lagerung 7 um eine zu der Drehachse des Rotors 1 parallele erste Drehachse, die radial von der Drehachse des Rotors beabstandet ist, schwenkbar.

Das Vorsehen einer derartigen ersten Drehachse, um die der Nachdrücker 6 der erfindungsgemäßen Zerkleinerungsmaschine schwenkbar ist, ermöglicht es, bei einer Betätigung des Nachdrückers 6 die physikalischen Hebelgesetze anzuwenden. Dies hat je nach Wahl eines Angriffspunktes an dem Nachdrücker 6 zur Folge, dass entweder die auf den Nachdrücker 6 aufzubringende Kraft oder der bei einer Betätigung des Nachdrückers 6 zurückzulegende Weg gering gehalten werden kann.

Die Schwenkbewegung des Nachdrückers 6 wird in Figur 1 anhand des Doppelpfeils verdeutlicht.

Die Anpressfläche 5 des Nachdrückers 6 ist - wie in Figur 1 gezeigt - vorzugsweise gekrümmt und erlaubt so ein Anschmiegen der Anpressfläche 5 an einen äußeren Umlaufradius der von dem Rotor 1 getragenen Schneidmesser 2, wenn in Folge einer Betätigung des Nachdrückers 6 mittels der Anpressfläche 5 zu zerkleinerndes Material an den Rotor 1 angepresst wird.

Hierdurch können Ausweichbewegungen des zu zerkleinernden Materials beim Anpressen an den Rotor 1 vermieden werden. Weiter kann so gewährleistet werden, dass zwischen der Anpressfläche 5 und dem äußeren Umlaufradius der von dem Rotor 1 getragenen Schneidmesser 2 auch bei maximal angepresstem Nachdrücker 6 ein über die ganze Fläche der Anpressfläche 5 konstanter, definierter Mindestabstand verbleibt.

Bei der hier gezeigten besonders bevorzugten Ausführungsform der erfmdungsgemäßen Zerkleinerungsmaschine ist die räumliche Anordnung der von der ersten Lagerung 7 definierten ersten Drehachse und die Krümmung der Anpressfläche 5 des Nachdrückers 6 so gewählt, dass eine von der Anpressfläche 5 des Nachdrückers 6 auf das durch die Beschickungsöffnung 3 zugeführte zu zerkleinernde Material ausgeübte Druckkraft ein Richtung aufweist, die mit einer Beschickungsrichtung der Beschickungsöffnung 3 einen Winkel von größer 0° und kleiner 90° einschließt.

Wie aus Figur 1 weiter deutlich wird, wird die Beschickungsöffnung 3 in Folge einer Schwenkbewegung des Nachdrückers 6 von diesem zumindest teilweise verschlossen.

Dies hat zur Folge, dass die Beschickungsöffnung 3 bei zunehmender Auslenkung des Nachdrückers 6 und damit bei einer zunehmenden Zerkleinerung des zu zerkleinernden Materials entsprechend zunehmend geschlossen ist, und so ein Herausschleudern von zerkleinertem Material aus der erfindungsgemäßen Zerkleinerungsmaschine verhindert wird.

Gemäß der in den Figuren 1 und 2 gezeigten besonders bevorzugten Ausführungsform der vorliegenden Erfindung weist der Nachdrücker 6 weiter wenigstens eine zweite Lagerung 8 auf, welche eine zweite Drehachse festlegt, die radial weiter von der Drehachse des Rotors 1 beanstandet ist, als die von der ersten Lagerung 7 festgelegten der ersten Drehachse.

Um den Nachdrücker 6 der erfindungsgemäßen Zerkleinerungsmaschine nicht mittels der beiden voneinander beabstandeten Lagerungen 7, 8 räumlich festzulegen und so an einer Schwenkbewegung zu hindern, weist die erste Lagerung 7 eine erste Verriegelungseinrichtung und die zweite Lagerung 8 eine zweite Verriegelungseinrichtung auf. Dabei sind die erste und zweite Verriegelungseinrichtung jeweils in Form eines Schiebebolzens ausgebildet, um die erste Lagerung 7 bzw. die zweite Lagerung 8 selektiv zu aktivieren bzw. zu deaktivieren.

Die erste und zweite Verriegelungseinrichtung sind in den Figuren 1 und 2 nicht eigens dargestellt und werden von einer ebenfalls nicht dargestellten Steuerungseinrichtung gesteuert.

Folglich ist der Nachdrücker 6 der erfindungsgemäßen Vorrichtung - wie in Figur 2 anhand des Doppelpfeils verdeutlicht - auch um die von der zweiten Lagerung 8 definierte zweite Achse schwenkbar, und ermöglicht so eine Schwenkbewegung des Nachdrückers 6 weg von Rotor 1. Dies erleichtert insbesondere auch den Austausch der an dem Rotor 1 befestigten Schneidemesser 2.

Dabei steuert die Steuerungseinrichtung die erste und zweite Verriegelungseinrichtung im normalen Zerkleinerungsbetrieb so, dass die erste Lagerung 7 aktiviert und die zweite Lagerung 8 deaktiviert wird, um die Schwenkbewegung des Nachdrückers 6 in Richtung der Beschickungsöffnung 3 und damit die Schwenkbewegung der Anpressfläche 5 hin zum Rotor 1 zu ermöglichen.

Entsprechend ist die Steuerungsrichtung ferner ausgebildet, um im Wartungsbetrieb die erste und zweite Verriegelungseinrichtung so zu steuern, dass die erste Lagerung 7 deaktiviert und die zweite Lagerung 8 aktiviert wird, um die Schwenkbewegung des Nachdrückers 6 weg von Rotor 1 zu ermöglichen.

Hierdurch ist es selektiv möglich, den Nachdrücker 6 im normalen Betrieb in Richtung der Beschickungsöffnung 3 und damit die Anpressfläche 5 hin zum Rotor 1 zu schwenken, um so Material an den Rotor 1 anzupressen, und den Nachdrücker 6 für Wartungszwecke vom Rotor 1 wegzuschwenken.

Zur Durchführung der Schwenkbewegungen des Nachdrückers 6 ist in dieser besonders bevorzugten Ausführungsform ein Betätigungsmittel 9 in Form eines Hydraulikkolbens vorgesehen, der ausgebildet ist, um die jeweiligen Schwenkbewegungen des Nachdrückers 6 auf hydraulischem Wege zu bewirken.

Gemäß einer nicht eigens dargestellten alternativen Ausführungsform kann die Betätigung des Nachdrückers 6 jedoch auch auf mechanischem Wege erfolgen.

Wie aus Figur 2 weiter deutlich wird, sind in dieser besonders bevorzugten Ausführungsform auch die Ausschwenkwand 10 und die Siebeinheit 1 schwenkbar ausgebildet, um eine Schwenkbewegung der Ausschwenkwand 10 bzw. der Siebeinheit 11 weg vom Rotor 1 zu ermöglichen.

Hierfür weißt die erfindungsgemäße Zerkleinerungsmaschine weitere Hydraulikkolben 12, 13 auf, die ausgebildet sind, um die Schwenkbewegung der Ausschwenkwand 10 und/oder der Siebeinheit 11 auf hydraulischen Wege zu bewirken. Selbstverständlich kann die Betätigung der Ausschwenkwand 10 und/oder der Siebeinheit 11 jedoch alternativ auch auf mechanische Wege erfolgen.

Das Vorsehen einer schwenkbaren Ausschwenkwand 10 und einer schwenkbaren Siebeinheit 11 erhöht den Bedienkomfort der erfindungsgemäßen Zerkleinerungsmaschine erheblich, da der Rotor 1 somit (beispielsweise für Wartungszwecke) nahezu über seinen ganzen Umfang gut zugänglich gemacht werden kann.

Da die von dem Nachdrücker 6 gebildete Anpresseinrichtung der in den Figuren 1 und 2 gezeigten erfindungsgemäßen Zerkleinerungsmaschine nicht in Reihe mit der Beschickungsöffnung 3 angeordnet ist, sondern diese an einer Seite begrenzt, und der Nachdrücker 6 als Schwenkelement ausgebildet ist, um eine Schwenkbewegung des Nachdrückers 6 in Richtung der Beschickungseinrichtung 3 und damit eine Schwenkbewegung der Anpressfläche 5 hin zum Rotor 1 zu ermöglichen, weißt die erfindungsgemäße Zerkleinerungsmaschine eine sehr kompakte Bauform auf.

Da der Nachdrücker 6 weiter ausgebildet ist, um eine Schwenkbewegung des Nachdrückers 6 weg vom Rotor zu ermöglichen, kann der Rotor 1 der vorstehend beschriebenen erfindungsgemäßen Zerkleinerungsmaschine für Wartungsarbeiten sehr gut zugänglich gemacht werden, so dass die auf dem Rotor 1 befestigten Schneidmesser 2 besonders leicht ausgetauscht werden können.

## Patentansprüche

1. Zerkleinerungsmaschine zum Zerkleinern von Material, aufweisend
wenigstens einen zylindrischen oder prismatischen Rotor (1), der an seiner Mantelfläche Schneidmesser (2) trägt,
eine Beschickungsöffnung (3) zum Zuführen von zu zerkleinerndem Material,
eine Austragsöffnung (4) zum Austragen des von den Schneidmessern (2) zerkleinerten Materials, sowie
eine Anpresseinrichtung mit einem eine Anpressfläche (5) aufweisenden Nachdrükker (6) zum Anpressen des zu zerkleinernden Materials an den Rotor (1),
wobei der Nachdrücker (6) als Schwenkelement ausgebildet ist, die Beschickungsöffnung (3) an einer Seite begrenzt und um eine erste Drehachse schwenkbar ist, die radial von einer Drehachse des Rotors (1) beabstandet ist,
**dadurch gekennzeichnet, dass** die erste Drehachse lösbar ist,
dass der Nachdrücker (6) um eine lösbare zweite Drehachse schwenkbar ist, und
dass der Nachdrücker (6) weiter betätigbar ist, um eine Schwenkbewegung des Nachdrückers (6) weg vom Rotor (1) durchzuführen.

2. Zerkleinerungsmaschine nach Anspruch 1,
**dadurch gekennzeichnet,**
**dass** die zweite Drehachse radial weiter von der Drehachse des Rotors (1) beabstandet ist, als die erste Drehachse.

3. Zerkleinerungsmaschine nach Anspruch 1 oder 2,
**dadurch gekennzeichnet,**
**dass** die erste Drehachse des Nachdrückers (6) zu der Drehachse des Rotors (1) parallel ist.

4. Zerkleinerungsmaschine nach einem der vorangegangenen Ansprüche,
**dadurch gekennzeichnet,**
**dass** die zweite Drehachse des Nachdrückers (6) parallel zu der ersten Drehachse verläuft.

5. Zerkleinerungsmaschine nach einem der vorangegangenen Ansprüche,
**dadurch gekennzeichnet,**
**dass** der Nachdrücker (6) wenigstens eine erste Lagerung (7) aufweist, welche die erste Drehachse festlegt.

6. Zerkleinerungsmaschine nach einem der vorangegangenen Ansprüche,
**dadurch gekennzeichnet,**
**dass** der Nachdrücker (6) wenigstens eine zweite Lagerung (8) aufweist, welche die zweite Drehachse festlegt, und
**dass** die erste Lagerung (7) und die zweite Lagerung (8) ausgebildet sind, um selektiv aktiviert beziehungsweise deaktiviert zu werden.

7. Zerkleinerungsmaschine nach Anspruch 6,
**dadurch gekennzeichnet,**
**dass** die erste Lagerung (7) eine erste Verriegelungseinrichtung und die zweite Lagerung (8) eine zweite Verriegelungseinrichtung aufweist, und die erste und zweite Verriegelungseinrichtung ausgebildet sind, die erste Lagerung (7) bzw. die zweite Lagerung (8) selektiv zu aktivieren beziehungsweise zu deaktivieren.

8. Zerkleinerungsmaschine nach einem der vorangegangenen Ansprüche,
**dadurch gekennzeichnet,**
**dass** die Anpressfläche (5) des Nachdrückers (6) gekrümmt und ausgebildet ist, um sich an einen äußeren Umlaufradius der von dem Rotor (1) getragenen Schneidmesser (2) anzuschmiegen.

9. Zerkleinerungsmaschine nach einem der vorangegangenen Ansprüche,
**dadurch gekennzeichnet,**
**dass** die Anpressfläche (5) des Nachdrückers (6) so ausgebildet ist, dass eine von der Anpressfläche (5) auf das durch die Beschickungsöffnung (3) zugeführte zu zerkleinernde Material ausgeübte Druckkraft eine Richtung aufweist, die mit einer Beschikkungsrichtung der Beschickungsöffnung (3) einen Winkel von größer 0° und kleiner 90° einschließt.

10. Zerkleinerungsmaschine nach einem der vorangegangenen Ansprüche,
**dadurch gekennzeichnet,**
**dass** die Beschickungsöffnung (3) in Folge einer Schwenkbewegung des Nachdrükkers (6) zumindest teilweise von dem Nachdrücker (6) verschlossen wird.

11. Zerkleinerungsmaschine nach einem der vorangegangenen Ansprüche,
**dadurch gekennzeichnet,**
**dass** die Zerkleinerungsmaschine ferner Betätigungsmittel (9) aufweist, die ausgebildet sind, um die jeweilige Schwenkbewegung des Nachdrückers (6) auf mechanischem oder hydraulischem Weg zu bewirken.

12. Zerkleinerungsmaschine nach einem der vorangegangenen Ansprüche,
**dadurch gekennzeichnet,**
**dass** die Zerkleinerungsmaschine ferner eine schwenkbare Ausschwenkwand (10) aufweist, die bezogen auf die Beschickungsöffnung (3) der Zerkleinerungsmaschine dem Nachdrücker (6) gegenüberliegend angeordnet und ausgebildet ist, um eine Schwenkbewegung der Ausschwenkwand (10) weg vom Rotor (1) durchzuführen.

13. Zerkleinerungsmaschine nach einem der vorangegangenen Ansprüche,
**dadurch gekennzeichnet,**
**dass** die Zerkleinerungsmaschine ferner eine schwenkbare Siebeinheit (11) aufweist, die in der Austragsöffnung (4) der Zerkleinerungsmaschine angeordnet und ausgebildet ist, um ein Schwenkbewegung der Siebeinheit (11) weg vom Rotor (1) durchzuführen.

14. Zerkleinerungsmaschine nach einem der Ansprüche 12 oder 13,
**dadurch gekennzeichnet,**
**dass** die Zerkleinerungsmaschine ferner Mittel (12, 13) aufweist, die ausgebildet sind, um die Schwenkbewegung der Ausschwenkwand (10) und/oder der Siebeinheit (11) auf hydraulischem oder mechanischem Wege zu bewirken.

## Claims

1. Comminuting machine for comminuting material, having at least one cylindrical or prismatic rotor (1) which carries cutting blades (2) on its outer peripheral face,
a feed opening (3) for supplying material to be comminuted,
a discharge opening (4) for discharging the material comminuted by the cutting blades (2), and
a pressing device with a secondary presser having a pressing face (5) for pressing the material to be comminuted against the rotor (1),
wherein the secondary presser (6) is configured as a pivoting element, the feed opening (3) is delimited on one side and is pivotable about a first rotary axle which is at a radial spacing from a rotary axle of the rotor (1),
**characterised in that**
the first rotary axle is detachable,
**in that** the secondary presser (6) is pivotable about a detachable second rotary axle, and
**in that** the secondary presser (6) is further actuatable in order to perform a pivoting movement of the secondary presser (6) away from the rotor (1).

2. Comminuting machine according to claim 1,
**characterised in that**
the second rotary axle is spaced radially further from the rotary axle of the rotor (1) than the first rotary axle.

3. Comminuting machine according to claim 1 or 2,
**characterised in that**
the first rotary axle of the secondary presser (6) is parallel to the rotary axle of the rotor (1).

4. Comminuting machine according to one of the preceding claims,
**characterised in that**
the second rotary axle of the secondary presser (6) extends parallel to the first rotary axle.

5. Comminuting machine according to one of the preceding claims,
**characterised in that**
the secondary presser (6) has at least a first mounting (7) which establishes the first rotary axle.

6. Comminuting machine according to one of the preceding claims,
**characterised in that**
the secondary presser (6) has at least a second mounting (8) which establishes the second rotary axle, and
**in that** the first mounting (7) and the second mounting (8) are configured to be selectively activated or respectively deactivated.

7. Comminuting machine according to claim 6,
**characterised in that**
the first mounting (7) has a first locking device and the second mounting (8) a second locking device, and the first and second locking device are configured to selectively activate or respectively deactivate the first mounting (7) or respectively the second mounting (8).

8. Comminuting machine according to one of the preceding claims,
**characterised in that**
the pressing face (5) of the secondary presser (6) is curved and configured to conform to an outer circumferential radius of the cutting blades (2) carried by the rotor (1).

9. Comminuting machine according to one of the preceding claims,
**characterised in that**
the pressing face (5) of the secondary presser (6) is configured such that a pressure force exerted by the pressing face (5) on the material to be comminuted, supplied by the feed opening (3), has a direction which encloses an angle of greater than 0° and less than 90° with a feed direction of the feed opening (3).

10. Comminuting machine according to one of the preceding claims,
**characterised in that**
the feed opening (3) is closed at least partially by the secondary presser (6) as a result of a pivoting movement of the secondary presser (6).

11. Comminuting machine according to one of the preceding claims,
**characterised in that**
the comminuting machine has in addition actuation means (9) which are configured to effect the respective pivoting movement of the secondary presser (6) by a mechanical or hydraulic method.

12. Comminuting machine according to one of the preceding claims,
**characterised in that**
the comminuting machine has in addition a pivotable pivoting wall (10) which, relative to the feed opening (3) of the comminuting machine, is disposed situated opposite the secondary presser (6) and is configured to perform a pivoting movement of the pivoting wall (10) away from the rotor (1).

13. Comminuting machine according to one of the preceding claims,
**characterised in that**
the comminuting machine has in addition a pivotable screen unit (11) which is disposed in the discharge opening (4) of the comminuting machine and is configured to perform a pivoting movement of the screen unit (11) away from the rotor (1).

14. Comminuting machine according to one of the claims 12 or 13,
**characterised in that**
the comminuting machine has in addition means (12, 13) which are configured to effect the pivoting movement of the pivoting wall (10) and/or of the screen unit (11) by a hydraulic or mechanical method.

## Revendications

1. Broyeuse pour broyer des matériaux, comprenant au moins un rotor (1) cylindrique ou prismatique qui comporte des lames (2) sur son enveloppe extérieure, une ouverture d'alimentation (3) pour alimenter le matériau à broyer, une ouverture d'évacuation (4) pour évacuer le matériau broyé par les lames (2), ainsi qu'un dispositif de compression avec un dispositif de maintien de la pression (6) comprenant une surface de compression (5), pour comprimer le matériau à broyer contre le rotor (1), moyennant quoi le dispositif de maintien de la pression (6) est conçu comme un élément pivotant, l'ouverture d'alimentation (3) est limité sur un côté et pivote autour d'un premier axe de rotation éloigné radialement d'un axe de rotation du rotor (1), **caractérisée en ce que** le premier axe de rotation est amovible, **en ce que** le dispositif de maintien de la pression (6) pivote autour d'un deuxième axe de rotation amovible et **en ce que** le dispositif de maintien de la pression (6) est actionnable de manière supplémentaire pour effectuer un mouvement de pivotement du dispositif de maintien de la pression (6) pour s'éloigner du rotor (1).

2. Broyeuse selon la revendication 1, **caractérisée en ce que** le deuxième axe de rotation est plus éloigné radialement de l'axe de rotation du rotor (1) que le premier axe de rotation.

3. Broyeuse selon la revendication 1 ou 2, **caractérisée en ce que** le premier axe de rotation du dispositif de maintien de la pression (6) est parallèle à l'axe de rotation du rotor (1).

4. Broyeuse selon l'une des revendications précédentes, **caractérisée en ce que** le deuxième axe de rotation du dispositif de maintien de la pression (6) est parallèle au premier axe de rotation.

5. Broyeuse selon l'une des revendications précédentes, **caractérisée en ce que** le dispositif de maintien de la pression (6) comprend au moins un premier palier (7) qui définit le premier axe de rotation.

6. Broyeuse selon l'une des revendications précédentes, **caractérisée en ce que** le dispositif de maintien de la pression (6) comprend au moins un deuxième palier (8) qui définit le deuxième axe de rotation et **en ce que** le premier palier (7) et le deuxième palier (8) sont conçus pour être activés ou désactivés de manière sélective.

7. Broyeuse selon la revendication 6, **caractérisée en ce que** le premier palier (7) comprend un premier dispositif de verrouillage et le deuxième palier (8) comprend un deuxième dispositif de verrouillage et le premier et le deuxième dispositifs de verrouillage sont conçus pour activer ou désactiver le premier palier (7) ou le deuxième palier (8) de manière sélective.

8. Broyeuse selon l'une des revendications précédentes, **caractérisée en ce que** la surface de compression (5) du dispositif de maintien de la pression (6) est incurvé et conçue pour épouser le rayon extérieur de révolution des lames (2) fixées sur le rotor (1).

9. Broyeuse selon l'une des revendications précédentes, **caractérisée en ce que** la surface de compression (5) du dispositif de maintien de la pression (6) est conçue de telle sorte qu'une pression exercée par la surface de compression (5) sur le matériau à broyer alimenté par l'ouverture d'alimentation (3) présente une direction qui forme, avec une direction d'alimentation de l'ouverture d'alimentation (3) un angle supérieur à 0° et inférieur à 90°.

10. Broyeuse selon l'une des revendications précédentes, **caractérisée en ce que** l'ouverture d'alimentation (3) est au moins partiellement obturée à la suite d'un mouvement de pivotement du dispositif de maintien de la pression (6).

11. Broyeuse selon l'une des revendications précédentes, **caractérisée en ce que** la broyeuse comprend, en outre, des moyens d'actionnement (9) conçus pour provoquer le mouvement de pivotement correspondant du dispositif de maintien de la pression (6) de manière mécanique ou hydraulique.

12. Broyeuse selon l'une des revendications précédentes, **caractérisée en ce que** la broyeuse comprend, en outre, une paroi pivotante (10) disposée en face du dispositif de maintien de la pression (6) par rapport à l'ouverture d'alimentation (3) de la broyeuse et conçue pour effectuer un mouvement de pivotement de la paroi pivotante (10) pour s'éloigner du rotor (1).

13. Broyeuse selon l'une des revendications précédentes, **caractérisée en ce que** la broyeuse comprend, en outre, une unité de tamisage (11) disposée dans l'ouverture d'évacuation (4) de la broyeuse afin d'effectuer un mouvement de pivotement de l'unité de tamisage (11) pour l'éloigner du rotor (1).

14. Broyeuse selon la revendication 12 ou 13, **caractérisée en ce que** la broyeuse comprend, en outre, des moyens (12, 13) conçus pour provoquer le mouvement de pivotement de la paroi pivotante (10) et/ou de l'unité de tamisage (11) de manière hydraulique ou mécanique.
